# EUROPÄISCHE PATENTSCHRIFT

(11) **EP 1 678 065 B1**
(45) Veröffentlichungstag und Bekanntmachung des Hinweises auf die Patenterteilung: **01.10.2008**
(21) Anmeldenummer: 04790890.0
(22) Anmeldetag: 27.10.2004
(51) Int. Cl.: B65H 3/04, B65H 3/52

(54) **VORRICHTUNG ZUM VEREINZELN VON FLACHEN SENDUNGEN IN STEHENDER POSITION AUS EINEM SENDUNGSSTAPEL**
DEVICE FOR SINGULATING VERTICALLY POSITIONED FLAT MAILINGS FROM A STACK OF MAIL
DISPOSITIF POUR SEPARER DES ENVOIS PLATS EN POSITION VERTICALE, D'UNE PILE D'ENVOIS

(30) Priorität: 30.10.2003 DE 10350623
(43) Veröffentlichungstag der Anmeldung: 12.07.2006
(73) Patentinhaber: SIEMENS AKTIENGESELLSCHAFT, 80333 München (DE)
(72) Erfinder: SCHWARZBAUER, Michael, 78467 Konstanz (DE); LUEBBEN, Hauke, 78315 Radolfzell (DE); KUTZER, Oliver, 78315 Radolfzell (DE)
(86) Internationale Anmeldenummer: PCT/EP2004/012111
(87) Internationale Veröffentlichungsnummer: WO 2005/042386

(56) Entgegenhaltungen:
- DE-A1- 2 613 261
- US-A- 6 003 857
- US-A1- 2002 079 637

## Beschreibung

Die Erfindung betrifft eine Vorrichtung zum Vereinzeln von flachen Sendungen in stehender Position aus einem Sendungsstapel.

Bisher werden für die Vereinzelung von unterschiedlichen Sendungsarten (Briefe, Karten / Großbriefe, Zeitschriften, Prospekte) hauptsächlich spezielle Vereinzelungsvorrichtungen eingesetzt.
In einer Vereinzelung für Briefe (DE OS 26 13 261) wird ein Stapel stehender Sendungen an einem Stützelement ausgerichtet, auf Unterflurriemen von einer Stapelstütze gehalten in Richtung der Vereinzelungsstufe transportiert. Die Vereinzelung besitzt umlaufende Abzugsriemen aufweisende Abzugsschwingen, deren Drehpunkt sich am stromabwärtigen Ende befindet. Eine weitere Vereinzelung für Briefe (US 5 074 540) weist ebenfalls die Sendungen zuführende Unterflurriemen mit einer Stapelstütze, einer Abzugsschwinge und einer Vereinzelungsstufe auf. Diese Vereinzelungen können Großbriefe nur in einem sehr eingeschränkten Umfang verarbeiten (Einschränkungen der Sendungsgröße, -dicke, -beschaffenheit).
Bekannt wurde gemäß US 2002/079637 A1 auch eine Blattzuführeinrichtung, die Blätter aus einem Stapel mit variabler Geschwindigkeit entsprechend der Blattlänge vereinzelt und nachfolgenden Einrichtungen zuführt. Die die Blätter vom Stapel abziehenden Reibriemen erstrecken sich stromabwärts über den Stapel hinaus. Dort befinden sich gegenüber am Transportpfad langsam laufende Riemen zum Separieren von doppelt abgezogenen Blättern. Diese Einrichtung kann nur mit gleichmäßigem Blattgut ordnungsgemäß funktionieren.
Bekannt wurden auch Vereinzelungen für Großbriefe (US 5 456 457 A, US 5 494 276 A), die aber Standardbriefe nur unergonomisch und mit limitiertem Durchsatz verarbeiten können. Die Vorrichtung gemäß US 5 494 276 A besitzt dabei auch Unterflurriemen und eine Stapelstütze für die Stapelzuführung. Darüber hinaus beschreibt die US 6 003 857 A eine Vereinzelungsvorrichtung, die für Mischpost geeignet ist.

Der Erfindung liegt daher die Aufgabe zugrunde, eine Vorrichtung zum Vereinzeln von Sendungen zu schaffen, die beide Sendungsarten mit hohem Durchsatz und geringer Mehrfachabzugsrate sowie Sendungsbeschädigungsrate verarbeitet.

Erfindungsgemäß wird die Aufgabe durch die Merkmale des Anspruches 1 gelöst.

Dabei sind übereinander mindestens zwei Abzugsschwingen angeordnet, denen sich entlang des Transportpfades fest angeordnete, umlaufende zweite Abzugsriemen anschließen, wobei jeder Abzugsschwinge ein Sensor zugeordnet ist, der bei einem festgelegten Stapeldruck an der zugeordneten Abzugsschwinge ein Antriebsstartsignal abgibt. Vor den Abzugsschwingen und den zweiten Abzugsriemen befindet sich entlang des Transportpfades ein Unterflurband. Das Stützelement endet in festgelegtem Abstand von den unausgelenkten Abzugsschwingen. Vom Ende des Stützelementes an den Beginn der den Abzugsschwingen folgenden zweiten Abzugsriemen und weiter an diese und an weitere Abzugsriemen mindestens einer noch folgenden Vereinzelungsstufe federnd angedrückt ist ein flexibles, langgestrecktes Rückhalteelement angeordnet. Der Abstand des Stützelementes vom vorderen Ende der zweiten Abzugsriemen in Transportrichtung ist größer als die maximal zulässige Sendungslänge. Die Steuerung der Antriebe von Unterflurband und Abzugsriemen ist so ausgebildet, dass bei festgelegtem Stapeldruck an den Abzugsschwingen die Antriebe gestartet werden und die Antriebe wieder gestoppt oder in ihrer Geschwindigkeit reduziert werden, sobald die in der den zweiten Abzugsriemen folgenden Vereinzelungsstufe gefasste Sendung die gegenüber den zweiten Abzugsriemen höhere Transportgeschwindigkeit dieser Abzugsriemen aufweist. Nach dem Entstehen einer Lücke zur nachfolgenden Sendung, detektiert mittels einer entlang des Transportpfades angeordneten Lichtschrankenzeile, werden die Antriebe der Abzugsschwingen und der zweiten Abzugsriemen wieder gestartet bzw. auf ihre normale Abzugsgeschwindigkeit umgeschaltet.

Die Vereinzelung der vordersten Sendungen erfolgt also erst dann, wenn diese frei von Stapeldruckkräften des Gesamtstapels ist. Hierdurch wird vermieden, dass die vom gesamten Sendungsstapel ausgehenden Druckkräfte auf die zu vereinzelnde Sendung an der Übergangsstelle zu den zweiten Abzugsriemen noch vorhanden ist. Die vom Rückhalteelement gegen die Transportrichtung der Sendungen wirkende Rückhaltekraft kann daher minimiert werden. Dies ist die Voraussetzung für einen sendungsschonenden Vereinzelungsprozess.
Durch die Detektion der Sendungsgeschwindigkeit mit Hilfe der Geschwindigkeitssensoren werden die nachfolgenden Sendungen zum frühest möglichen Zeitpunkt gestoppt, d.h. die Lücke wird frühestmöglich erzeugt.

Vorteilhafte Ausgestaltungen der Erfindung sind in den Unteransprüchen dargelegt.

Um den Andruck der Sendungen an die Abzugsriemen und damit auch die Mitnahmekraft zu erhöhen, sind hinter den zweiten Abzugsriemen und den Abzugsriemen der weiteren Vereinzelungsstufen vorteilhaft Unterdruckkammern angeordnet, die während des Transportes die Sendungen an die Abzugsriemen ziehen.

Damit die Sendungen von den zweiten Abzugsriemen sicher an die nachfolgende Vereinzelungsstufe übergeben werden, ist der Unterdruck der Unterdruckkammer der nachfolgenden Vereinzelungsstufe vorteilhaft größer als der Unterdruck der Unterdruckkammer der zweiten Andruckriemen.

Zur aufwandsarmen Ermittlung der Sendungsgeschwindigkeiten im Vereinzelungsprozess ist es vorteilhaft, stationäre Abtastrollen oder -bänder vorzusehen.

Bei Schrägstellung der Sendungen nahe der Abzugsschwingen ist es zur Behebung der Schrägstellung bei geringem Stapeldruck vorteilhaft, zwischen den Unterflurriemen des Eingabebereiches und dem entlang des Transportpfades verlaufenden Unterflurband eine Aufstelleinrichtung mit steuerbar angetriebenen Friktionsriemen anzuordnen, die bei mittels der Auslenkung der Abzugsschwingen ermittelter Schrägstellung des vorderen Teils des Stapels so antreibbar sind, dass der vordere Teil des Stapels aufgerichtet wird.

Da geheftete Sendungen, z.B. offene Zeitschriften, sehr anfällig gegen Beschädigungen sind, ist es vorteilhaft, am Übergang zwischen Abzugsschwinge und zweiten Abzugsriemen einen Metallsensor zum Detektieren von Heftklammern anzuordnen, der bei erkannter Heftklammer ein Signal an die Antriebssteuerung ausgibt, die hierauf mit einer Reduzierung der Abzugsgeschwindigkeiten und -beschleunigungen reagiert, bis die Sendung mit der Heftklammer die Vereinzelungsvorrichtung einschließlich aller Vereinzelungsstufen verlassen hat.

Vorteilhaft ist es auch, wenn die Transportgeschwindigkeit des Unterflurbandes geringer als die der Abzugsriemen der Abzugsschwinge ist. Dadurch kann sichergestellt werden, dass auch bei etwas zurückstehender vorderster Sendung gegenüber der nachfolgenden Sendung im Stapel die vorderste Sendung zuerst die zweiten Abzugsriemen erreicht.

Weiterhin ist es vorteilhaft, wenn sich der Drehpunkt der Abzugsschwingen am in Abzugsrichtung hinteren Ende auf der Antriebsachse befindet.

Anschließend wird die Erfindung in einem Ausführungsbeispiel anhand der Zeichnung erläutert.

Dabei zeigt die Figur eine schematische Draufsicht auf die Vereinzelungsvorrichtung.

Der im Eingabebereich 1 auf dem senkrecht auf die Sendungsunterkanten ausgerichtete Sendungsstapel 2 steht auf Unterflurriemen 3, ausgerichtet weiterhin an den stirnseitigen Vorderkanten durch ein Stützelement 4 sowie gehalten durch zwei Stapelstützen 5,5a.
Der Sendungsstapel 2 wird bei Start der Vorrichtung durch die Unterflurriemen 3 und die Stapelstützen 5,5a zu Friktionsriemen 6 einer Aufstelleinrichtung 9 transportiert.
Die Friktionsriemen 6 laufen bei der Erstbeladung synchron zu den Unterflurriemen 3 und fördern den Sendungsstapel 2 solange in Richtung Abzugsschwingen 7a,7b, bis diese ihre Arbeitsposition erreicht haben, d.h. bis ein festgelegter Stapeldruck die Abzugsschwingen 7a,7b einen bestimmten Betrag gegen eine Federkraft ausgelenkt hat. Diese Arbeitsposition wird durch Abstandssensoren 8a und 8b detektiert. Nach Erreichen der Arbeitsposition der Abzugsschwingen 7a,7b und zusätzlichem Betätigen eines Anwesenheitssensors 36 für die Anwesenheit von Sendungen werden sämtliche Antriebe gestartet. Dies sind die Antriebe eines ersten Unterflurbandes 10 im Bereich der Abzugsschwingen 7a,7b und nachfolgender zweiter Abzugsriemen 13, eines Unterflurbandes 11 einer Vereinzelungsstufe 14, der Abzugsriemen der Abzugsschwingen 7a,7b, der zweiten Abzugsriemen 13, der Abzugsriemen der Vereinzelungsstufe 14 und von Übernahmerollen 15.
Der vordere Bereich des Sendungsstapels, der sich auf dem Unterflurband 10 befindet, wird entlang der Abzugsschwingen 7a,7b und der zweiten Abzugsriemen 13 zur Vereinzelungsstufe 14 transportiert. Die vorderste Sendung 16 des Sendungsstapels wird zusätzlich durch die Antriebsriemen der beiden Abzugsschwingen 7a,7b, welche schneller als das Unterflurband 10 laufen, transportiert. Dadurch wird gewährleistet, dass die vorderste Sendung 16 auch bei negativem Vorderkantenversatz zur nachfolgenden Sendung die Vereinzelungsstufe 14 als erste Sendung erreicht.
Vom Ende des Stützelementes 4 an den Beginn der den Abzugsschwingen 7a,7b folgenden zweiten Abzugsriemen 13 und weiter an diese und an die Abzugsriemen der folgenden Vereinzelungsstufe 14 verläuft federnd angedrückt ein flexibles, langgestrecktes Rückhalteelement 19.
Das Unterflurband 10 wird mit Betätigung eines Sensors 17, der meldet, wenn der Raum vor den Abzugsschwingen 7a,7b mit Sendungen gefüllt ist, gestoppt bzw. in der Geschwindigkeit stark reduziert. Der Transportabschnitt 12 (Abzugsschwingen 7a,7b und zweite Abzugsriemen 13) ist nun durch einen geschuppten Sendungsstrom gefüllt.
Die Länge des Transportabschnittes 12a (Abstand des Stützelementes 4 vom in Transportrichtung vorderen Ende der zweiten Abzugsriemen 13) muss größer sein als die maximal zulässige Sendungslänge. Hierdurch wird vermieden, dass die vom gesamten Sendungsstapel 2 ausgehenden Druckkräfte auf die zu vereinzelnde Sendung an der Übergangsstelle zur Vereinzelungsstufe 14 noch vorhanden ist. Die vom Rückhalteelement 19 gegen die Transportrichtung der Sendungen wirkende Rückhaltekraft kann daher minimiert werden. Dieses ist die Voraussetzung für einen sendungsschonenden Vereinzelungsprozess.

Die Geschwindigkeit der Abzugsriemen der Vereinzelungsstufe 14 ist höher als die der Abzugsriemen der Abzugsschwingen 7a,7b und der gekoppelten zweiten Abzugsriemen 13. Sobald die vorderste Sendung die höhere Geschwindigkeit der Vereinzelungsstufe 14 erreicht hat, wird der Transportabschnitt Abzugsschwingen 12 gestoppt. Die Detektion der Sendungsgeschwindigkeit erfolgt über einen Bewegungssensor 20, bei dem eine Abtastrolle über die Sendung läuft und ihre Geschwindigkeit misst. Die vorderste Sendung ist nun von den Transportriemen der Vereinzelungsstufe 14 sicher gefasst. Die Transportwirkung der Abzugsriemen nach der Abzugsschwinge 7a,7b wird durch Unterdruckkammern 30,31 unterstützt.
Durch das Herausziehen der ersten Sendung gegen den nachfolgenden (im Transportabschnitt 12 stillstehenden) Sendungsstrom entsteht im Bereich des Übergangs zur Vereinzelungsstufe 14 bereits eine Lücke, welche durch eine Lichtschrankenzeile 18 detektiert wird. Sobald der gewünschte Abstand zur nachfolgenden Sendung erreicht ist, kann der Transportabschnitt 12 wieder gestartet werden. Der größte Anteil aller Lücken wird mit dieser Vorrichtung bereits am Übergang von Transportabschnitt 12 zur Vereinzelungsstufe 14 erzeugt.
Die Unterflurbänder 10 und 11 unterstützen zusätzlich den Transport von schweren Sendungen im gesamten Vereinzelungsbereich. Das Unterflurband 11 läuft dabei mit einer deutlich geringeren Geschwindigkeit als die Abzugsriemen der Vereinzelungsstufe 14 und besitzt zur auf ihm laufenden Sendungsunterkante einen relativ geringen Reibwert.
Bei den Abzugsschwingen 7a,7b handelt es sich um zwei übereinander angeordnete schwingfähige Arme, die unabhängig voneinander durch den Druck des Sendungsstapels 2 in ihre Arbeitsposition geschoben werden können.
Beim kontinuierlichen Betrieb üben die Abzugsschwingen 7a,7b einen permanenten Federdruck auf den zu vereinzelnden Sendungsstapel 2 aus.
Nicht vertikal an den Abzugsschwingen 7a,7b anstehende Sendungen bewirken eine unterschiedlich weite Auslenkung beider Abzugsschwingen 7a,7b. Durch die Auswertung der Abstandssensoren 8a,8b kann erfasst werden, wie stark und in welche Richtung die anstehenden Sendungen geneigt sind. Die Schräglage der abzuziehenden Sendungen wird über eine Differenzmessung der Abstandssensoren 8a,8b ermittelt. Ist die Schräglage unzulässig groß, wird der vordere Bereich des Sendungsstapels 2 über die Aufstelleinrichtung 9 korrigiert. Die sowohl vorwärts als auch rückwärts lauffähigen Friktionsriemen 6 der Aufstelleinrichtung 9 üben einen Druck oder eine Bremskraft auf die Unterkante des Sendungsstapels aus. Durch das Abziehen der vordersten Sendungen 16 verändert sich die Lage der Abzugschwingen 7a,7b in Richtung des Sendungsstapels 2.

Auch das Nachfördern des Sendungsstapels 2 durch die Unterflurriemen 3 und die Stapelstützen 5,5a wird über die Abstandssensoren 8a,8b gesteuert. Beim Abzug einer dicken Sendung 16 wird die entstandene Stapellücke durch die Schwingenbewegung aufgefangen. Die Zuführung des Sendungsstapels 2 kann somit mit weniger Dynamik erfolgen. Die daraus resultierenden Stapeldruckkräfte sind erheblich geringer.
Im Bereich des Unterflurbandes 10 ist ein Metallsensor 35 zur Detektion von Heftklammern angeordnet. Dieser Metallsensor 35 dient zur Identifikation von gehefteten Sendungen (z.B. offene Magazine). Da geheftete Sendungen besonders anfällig bzgl. Beschädigungen sind, wird nach der Detektion einer Heftklammer die Geschwindigkeiten der Abzugsriemen und die Beschleunigung am Übergang des Transportabschnittes 12 zur Vereinzelungsstufe 14 reduziert. Das bedeutet, dass nach der Detektion dieser kritischen Sendungsart die Vorrichtung automatisch solange in einen sendungsschonenderen Mode umschaltet, bis diese Sendung die Vorrichtung verlassen hat. Dies führt für diesen Sendungstyp zwar zu einer Durchsatzminderung, jedoch wird dadurch die maschinelle Verarbeitung von Sendungen ermöglicht, die bisher lediglich manuell zu verarbeiten waren.

## Patentansprüche

1. Vorrichtung zum Vereinzeln von flachen Sendungen in stehender Position aus einem Sendungsstapel (2),
- mit einem Eingabebereich (1) und einem Transportabschnitt (12) mit einer Abzugsschwinge (7a oder 7b),
- wobei im Eingabebereich (1) der Sendungsstapel (2) an einem Stützelement (4)ausgerichtet auf Unterflurriemen (3) steht und von mindestens einer Stapelstütze (5,5a) gehalten wird, und die Unterflurriemen (3) und die Stapelstützen (5,5a) den Sendungsstapel (2) zum Transportabschnitt (12) hin transportieren,
- wobei sich der Drehpunkt der Abzugsschwinge (7a oder 7b) an ihrem stromabwärtigen Ende befindet und die Abzugsschwinge mittels Federkraft gegen den Sendungsstapel (2) gedrückt wird,
- wobei der Abzugsschwinge (7a oder 7b) ein Abstandssensor (8a oder 8b) zugeordnet ist, der bei einem festgelegten Stapeldruck an der Abzugsschwinge (7a oder 7b) ein Antriebsstartsignal abgibt,
- wobei das Stützelement (4) in einem festgelegten Abstand vor der unausgelenkten Abzugsschwinge (7a oder 7b) endet,
- und wobei die Steuerung der Antriebe des Transportabschnitts (12) so ausgebildet ist,
- dass bei dem festgelegten Stapeldruck an der Abzugsschwinge (7a oder 7b) die Antriebe des Transportabschnitts (12) gestartet werden,
- dass die Antriebe des Transportabschnitts (12) wieder gestoppt oder in ihrer Geschwindigkeit reduziert werden, sobald eine in einer nachfolgenden Transportstufe gefasste Sendung deren Transportgeschwindigkeit aufweist,
- und dass die Antriebe des Transportabschnitts (12) wieder gestartet bzw. auf ihre normale Abzugsgeschwindigkeit umgeschaltet werden, wenn mittels einer entlang des Transportpfades angeordneten Lichtschrankenzeile (18) eine Lücke zur nachfolgenden Sendung detektiert wird,
**dadurch geknnzeichnet**, dass
- sich in Transportrichtung der Sendungen stromabwärts an den Transportabschnitt (12) wenigstens eine Vereinzelungsstufe anschließt,
- der Transportabschnitt (12) mindestens zwei übereinander angeordnete Abzugsschwingen (7a,7b) mit angetrieben umlaufenden Abzugsriemen, sich daran stromabwärts anschließende, fest angeordnete, angetrieben umlaufende zweite Abzugsriemen (13) sowie ein den Abzugsschwingen (7a,7b) und den zweiten Abzugsriemen (13) zugeordnetes angetriebenes Unterflurband (10) umfasst,
- jeder Abzugsschwinge (7a,7b) ein Abstandssensor (8a,8b) zugeordnet ist, der bei einem festgelegten Stapeldruck an der jeweiligen Abzugsschwinge (7a,7b) ein Antriebsstartsignal abgibt,
- die Vereinzelungsstufe (14) angetrieben umlaufende weitere Abzugsriemen umfasst, deren Transportgeschwindigkeit höher ist als die Transportgeschwindigkeit der zweiten Abzugsriemen (13),
- ein flexibles, langgestrecktes Rückhalteelement (19) angeordnet ist, welches vom Ende des Stützelements (4) an den Beginn der zweiten Abzugsriemen (13) und weiter an diese sowie an die Abzugsriemen der Vereinzelungsstufe (14) federnd angedrückt wird,
- der Abstand (12a) des Stützelements (4) vom stromabwärtigen Ende der zweiten Abzugsriemen (13) in Transportrichtung größer ist als die maximal zulässige Sendungslänge,
- und die Steuerung der Antriebe des Transportabschnitts (12) und der Vereinzelungsstufe (14) so ausgebildet ist,
- dass bei dem festgelegten Stapeldruck an den Abzugsschwingen (7a,7b) alle Antriebe des Transportabschnitts (12) und der Vereinzelungsstufe (14) gestartet werden, und
- dass die Antriebe des Transportabschnitts (12) wieder gestoppt oder in ihrer Geschwindigkeit reduziert werden, sobald eine von den Abzugsriemen der Vereinzelungsstufe (14) gefasste Sendung deren Transportgeschwindigkeit aufweist.

2. Vorrichtung nach Anspruch 1, **dadurch gekennzeichnet, dass** hinter den zweiten Abzugsriemen (13) und den Abzugsriemen der weiteren Vereinzelungsstufen (14) Unterdruckkammern (30,31) angeordnet sind, die während des Transportes die Sendungen an die Abzugsriemen ziehen.

3. Vorrichtung nach Anspruch 2, **dadurch gekennzeichnet, dass** der Unterdruck der Unterdruckkammer (30) der zweiten Abzugsriemen (13) kleiner ist als der Unterdruck der Unterdruckkammer (31) der nachfolgenden Vereinzelungsstufe (14).

4. Vorrichtung nach Anspruch 1, **dadurch gekennzeichnet, dass** zur Ermittlung der Sendungsgeschwindigkeiten auf den Sendungen laufende, stationäre Abtastrollen oder -bänder (20) vorgesehen sind.

5. Vorrichtung nach Anspruch 1, **dadurch gekennzeichnet, dass** zwischen den Unterflurriemen (3) des Eingabebereiches (1) und dem entlang des Transportpfades verlaufenden Unterflurband (10) eine Aufstelleinrichtung (9) mit steuerbar angetriebenen Friktionsriemen (6) angeordnet ist, die bei mittels der Auslenkung der Abzugsschwingen (7a,7b) ermittelter Schrägstellung des vorderen Teils des Sendungsstapels (2) so antreibbar sind, dass der vordere Teil des Sendungsstapels (2) aufgerichtet wird.

6. Vorrichtung nach Anspruch 1, **dadurch gekennzeichnet, dass** am Übergang zwischen Abzugsschwingen (7a,7b) und zweiten Abzugsriemen (13) ein Metallsensor (35) zum Detektieren von Heftklammern angeordnet ist, der bei erkannter Heftklammer ein Signal an die Antriebssteuerung ausgibt, die hierauf mit einer Reduzierung der Abzugsgeschwindigkeiten und -beschleunigungen reagiert, bis die Sendung mit der Heftklammer die Vereinzelungsvorrichtung einschließlich aller Vereinzelungsstufen (14) verlassen hat.

7. Vorrichtung nach Anspruch 1, **dadurch gekennzeichnet, dass** die Transportgeschwindigkeit des Unterflurbandes (10) geringer als die der Abzugsriemen der Abzugsschwingen (7a,7b) ist.

8. Vorrichtung nach Anspruch 1, **dadurch gekennzeichnet, dass** sich der Drehpunkt der Abzugsschwingen (7a,7b) an ihrem stromabwärtigen Ende auf der Antriebsachse befindet.

## Claims

1. Device for singulating vertically positioned flat mailings from a stack of mail (2),
- comprising an input area (1) and a transport section (12) with a discharge rocker (7a or 7b),
- wherein in the input area (1) the stack of mail (2), aligned in relation to a supporting element (4), stands on underfloor belts (3) and is held by at least one stack support (5,5a), and the underfloor belts (3) and the stack supports (5,5a) transport the stack of mail (2) to the transport section (12),
- wherein the point of rotation of the discharge rockers (7a or 7b) is located at their downstream end and the discharge rocker is pressed by means of spring force against the stack of mail (2),
- wherein a distance sensor (8a or 8b) is assigned to each discharge rocker (7a or 7b), said distance sensor emitting a drive start signal when there is a defined stack pressure on the respective discharge rocker (7a or 7b),
- wherein the supporting element (4) ends at a defined distance upstream of the undeflected discharge rockers (7a or 7b),
- and wherein the control of the drives of the transport section (12) is fashioned such that
- at the defined stack pressure on the discharge rockers (7a or 7b) the drives of the transport section (12) are started,
- the drives of the transport section (12) are stopped again or are reduced in speed as soon as a mailing held in a subsequent transport stage has their speed of travel,
- and the drives of the transport section (12) are restarted or switched to their normal discharge speed when a gap before the subsequent mailing is detected by means of a light barrier line (18) disposed along the path of travel,
**characterised in that**
- at least one singulating stage connects to the transport section (12) downstream relative to the direction of travel of the mailings,
- the transport section (12) comprises at least two discharge rockers (7a,7b) disposed on top of one another with discharge belts revolving in a driven manner, second discharge belts (13) revolving in a driven manner that are arranged in a fixed manner adjacent thereto and downstream thereof, as well as a driven underfloor belt (10) assigned to the discharge rockers (7a,7b) and to the second discharge belts (13),
- a distance sensor (8a,8b) is assigned to each discharge rocker (7a,7b), said distance sensor emitting a drive start signal when there is a defined stack pressure on the respective discharge rocker (7a,7b),
- the singulating stage (14) comprises further discharge belts revolving in a driven manner whose speed of travel is higher than the speed of travel of the second discharge belts (13)
- a flexible, elongated retaining element (19) is disposed, said retaining element being arranged in a resiliently pressed manner from the end of the supporting element (4) to the beginning of the second discharge belts (13) and further on to said discharge belts (13) and to the discharge belts of the singulating stage (14),
- the distance (12a) of the supporting element (4) from the downstream end of the second discharge belts (13) relative to the direction of travel is greater than the maximum permissible length of a mailing,
- and the control of the drives of the transport section (12) and of the singulating stage (14) is fashioned such that
- at the defined stack pressure on the discharge rockers (7a,7b) all the drives of the transport section (12) and of the singulating stage (14) are started, and
- the drives of the transport section (12) are stopped again or are reduced in speed as soon as a mailing held by the discharge belts of the singulating stage (14) has their speed of travel.

2. Device according to claim 1, **characterised in that** low-pressure chambers (30,31) are disposed behind the second discharge belts (13) and the discharge belts of the further singulating stages (14), said low-pressure chambers pulling the mailings on to the discharge belts during travel.

3. Device according to claim 2, **characterised in that** the low pressure of the low-pressure chambers (30) of the second discharge belts (13) is less than the low pressure of the low-pressure chambers (31) of the singulating stage (14) located downstream.

4. Device according to claim 1, **characterised in that** stationary scanning rollers or belts (20) running on the mailings are provided for determining the mailing speeds.

5. Device according to claim 1, **characterised in that** an uprighting device (9) with controllably driven friction belts (6) is disposed between the underfloor belts (3) of the input area (1) and the underfloor belt (10) running along the path of travel, said friction belts being drivable such that, when a tilt in the leading part of the mailing stack (2) is identified by means of deflection of the discharge rockers (7a,7b), the leading part of the mailing stack (2) is uprighted.

6. Device according to claim 1, **characterised in that** a metal sensor (35) for detecting staples is disposed at the transition between discharge rockers (7a,7b) and second discharge belts (13), said metal sensor (35) emitting, when a staple is detected, a signal to the drive control which responds thereto by reducing the discharge speeds and accelerations until the mailing with the staple has left the singulating device including all singulating stages (14).

7. Device according to claim 1, **characterised in that** the speed of travel of the underfloor belt (10) is lower than that of the discharge belts of the discharge rockers (7a,7b).

8. Device according to claim 1, **characterised in that** the point of rotation of the discharge rockers (7a,7b) is located at their downstream end on the drive axis.

## Revendications

1. Dispositif d'individualisation d'envois plats en position debout d'une pile ( 2 ) d'envois,
- comprenant une zone ( 1 ) d'entrée et un tronçon ( 12 ) de transport ayant un bras ( 7a ou 7b ) oscillant de retrait,
- dans lequel, dans la zone ( 1 ) d'entrée, la pile ( 2 ) d'envois se tient, orientée sur un élément ( 4 ) d'appui, sur des courroies ( 3 ) de brins inférieures et est maintenue par au moins un soutien ( 5, 5a ) de pile et les courroies ( 3 ) de brin inférieur et les soutiens ( 5, 5a ) de pile transportent la pile ( 2 ) d'envoi vers le tronçon ( 12 ) de transport,
- dans lequel le centre de rotation du bras ( 7a ou 7b ) de retrait se trouve à son extrémité du côté en aval et le bras oscillant de retrait est repoussé sur la pile ( 2 ) d'envois au moyen d'une force de ressort,
- dans lequel il est associé au bras ( 7a ou 7b ) oscillant de retrait un capteur ( 8a ou 8b ) de distance qui, pour une pression de pile fixée sur le bras ( 7a ou 7b ) oscillant de retrait, émet un signal de début de fonctionnement,
- dans lequel l'élément ( 4 ) d'appui se termine à une distance fixée devant le bras ( 7a ou 7b ) oscillant de retrait non dévié,
- et dans lequel la commande des entraînements du tronçon ( 12 ) de transport est telle
- que, à la pression de pile fixée sur le bras ( 7a ou 7b ) oscillant de retrait, les entraînements du tronçon ( 12 ) de transport sont lancés,
- que les entraînements du tronçon ( 12 ) de transport s'arrêtent à nouveau ou voient leur vitesse réduite dès qu'un envoi pris dans un étage de transport suivant a sa vitesse de transport,
- et que les entraînements du tronçon ( 12 ) de transport sont relancés ou reprennent leur vitesse de retrait normale lorsque, au moyen d'une ligne ( 18 ) de cellules photoélectriques disposée le long du trajet de transport, une lacune par rapport à l'envoi suivant est détectée,
**caractérisé en ce que**
- au moins un étage d'individualisation est raccordé au tronçon ( 12 ) de transport en aval dans le sens de transport des envois,
- le tronçon ( 12 ) de transport comprend au moins deux bras ( 7a, 7b ) oscillants de retrait superposés ayant des courroies de retrait sans fin qui sont entraînées, des deuxièmes courroies ( 13 ) de retrait sans fin, s'y raccordant en aval, fixes et entraînées ainsi qu'une bande ( 10 ) de brins inférieurs entraînée et associée aux deuxièmes courroies ( 13 ) de retrait,
- à chaque bras ( 7a, 7b ) oscillant de retrait est associé un capteur ( 8a, 8b ) de distance qui, à une pression de pile fixée sur le bras ( 7a, 7b ) oscillant de retrait respectif, émet un signal de début de fonctionnement,
- l'étage ( 14 ) d'individualisation comprend d'autres courroies de retrait sans fin et entraînées dont la vitesse de transport et plus grande que la vitesse de transport des deuxièmes courroies ( 13 ) de retrait,
- il est disposé un élément ( 19 ) de retenue souple et s'étendant en longueur, qui est appliqué élastiquement de la fin de l'élément ( 4 ) d'appui au début des deuxièmes courroies ( 13 ) de retrait et plus loin sur celles-ci ainsi que sur les courroies de retrait de l'étage ( 14 ) d'individualisation,
- la distance ( 12a ) de l'élément ( 4 ) d'appui à l'extrémité en aval des deuxièmes courroies ( 13 ) de retrait dans le sens de transport est plus grande que la longueur maximum admissible d'un envoi,
- et la commande des entraînements du tronçon ( 12 ) de transport et de l'étage ( 14 ) d'individualisation est telle
- que, à la pression de pile fixée sur les bras ( 7a, 7b ) oscillants de retrait, tous les entraînements du tronçon ( 125 ) de transport et de l'étage ( 14 ) d'individualisation sont lancés et
- que les entraînements du tronçon ( 12 ) de transport ne sont ni arrêtés ni ne voient leur vitesse diminuée dès qu'un envoi pris par les courroies de retrait de l'étage ( 14 ) d'individualisation a sa vitesse de transport.

2. Dispositif suivant la revendication 1, **caractérisé en ce que**, derrière les deuxièmes courroies ( 13 ) de retrait et la courroie de retrait de l'autre étage ( 14 ) d'individualisation, sont disposées des chambres ( 30, 31 ) en dépression qui, pendant le transport, attirent les envois sur les courroies de retrait.

3. Dispositif suivant la revendication 2, **caractérisé en ce que** la dépression des chambres ( 30 ) en dépression des deuxièmes courroies ( 13 ) de retrait est plus petite que la dépression des chambres ( 31 ) de dépression de l'étage ( 14 ) d'individualisation suivant.

4. Dispositif suivant la revendication 1, **caractérisé en ce que**, pour la détermination des vitesses des envois, il est prévu des rouleaux ou des bandes ( 20 ) de palpage fixes passant sur les envois.

5. Dispositif suivant la revendication 1, **caractérisé en ce que**, entre les courroies ( 3 ) de brin inférieur de la zone ( 1 ) d'entrée et la bande de brin inférieur s'étendant le long du trajet de transport est disposé un dispositif ( 9 ) d'érection ayant des courroie ( 9 ) de friction entraînées de manière pouvant être commandée qui, pour une position inclinée déterminée au moyen de la déviation des bras ( 7a, 7b ) oscillants de retrait de la partie avant de la pile ( 2 ) d'envois, peuvent être entraînées de manière à ériger la partie avant de la pile ( 2 ) d'envois.

6. Dispositif suivant la revendication 1, **caractérisé en ce qu'**à la transition entre des bras ( 7a, 7b ) oscillants de retrait et des deuxièmes courroies ( 13 ) de retrait est disposé un capteur ( 35 ) métallique de détection d'agrafes qui, lorsqu'il détecte une agrafe, émet un signal à la commande de l'entraînement, laquelle y réagit par une réduction des vitesses de retrait et des accélérations de retrait jusqu'à ce que l'envoi ayant l'agrafe a quitté le dispositif d'individualisation, y compris tous les étages ( 14 ) d'individualisation.

7. Dispositif suivant la revendication 1, **caractérisé en ce que** la vitesse de transport de la bande ( 10 ) de brin inférieur est plus petite que celle des courroies de retrait des bras ( 7a, 7b ) oscillants de retrait.

8. Dispositif suivant la revendication 1, **caractérisé en ce que** le centre de rotation des bras ( 7a, 7b ) oscillants de retrait se trouve à leur extrémité en aval sur l'axe d'entraînement.
